# EUROPÄISCHE PATENTSCHRIFT

(11) **EP 3 168 814 B1**
(45) Veröffentlichungstag und Bekanntmachung des Hinweises auf die Patenterteilung: **27.12.2017**
(21) Anmeldenummer: 16191564.0
(22) Anmeldetag: 29.09.2016
(51) Int. Cl.: G07F 11/30, G07F 11/58, G07F 11/56, G07F 11/60

(54) **WARENFACH, WARENAUTOMAT UND VERFAHREN ZUR AUSGABE EINER WARE AUS EINEM WARENFACH**
GOODS COMPARTMENT, GOODS MACHINE AND METHOD FOR THE ISSUE OF GOODS FROM A GOODS COMPARTMENT
COMPARTIMENT À MARCHANDISES, AUTOMATE À MARCHANDISES ET PROCÉDÉ POUR DÉLIVRER UNE MARCHANDISE DEPUIS UN COMPARTIMENT À MARCHANDISES

(30) Priorität: 13.11.2015 DE 102015222445
(43) Veröffentlichungstag der Anmeldung: 17.05.2017
(73) Patentinhaber: SIELAFF GMBH & CO. KG AUTOMATENBAU, 91567 Herrieden (DE)
(72) Erfinder: SCHINDLER, Bernhard, 91572 Bechhofen (DE)
(74) Vertreter: Isarpatent

(56) Entgegenhaltungen:
- WO-A1-97/08667
- DE-B3-102011 052 167
- US-A- 4 148 412
- US-A- 4 506 802

## Beschreibung

### GEBIET DER ERFINDUNG

Die vorliegende Erfindung betrifft ein Warenfach, einen Warenautomaten, insbesondere Verkaufsautomat, und ein Verfahren zur Ausgabe einer Ware aus einem Warenfach.

### TECHNISCHER HINTERGRUND

Ein Warenautomat ist ein Automat zur Ausgabe von darin vorgehaltenen Waren. Eine Art von Warenautomaten stellen sogenannte Verkaufsautomaten dar. Bei Verkaufsautomaten wird eine angebotene Ware in der Regel durch eine transparente Frontscheibe präsentiert. Auf eine entsprechende Anforderung hin und bei Bezahlung eines entsprechenden Geldbetrages wird die Ware, meist vollautomatisiert, in eine Ausgabevorrichtung ausgegeben.

Die vorliegende Erfindung wird im Folgenden in Bezug auf Verkaufsautomaten erläutert. Sie darauf jedoch nicht beschränkt, sondern auf beliebige Arten von Warenautomaten übertragbar.

Verkaufsautomaten weisen Warenfächer auf, in welchen die zu verkaufenden Waren magaziniert sind. Bevorzugt werden Warenfächer eingesetzt, in welchen die Waren stehend magaziniert sind, da sie so besser nach außen präsentierbar sind. Zur Ausgabe der Waren aus dem Warenfach ist in der Regel eine Transportvorrichtung vorgesehen, welche ausgelegt ist, die Waren aus dem Warenfach zumeist einzeln herauszuschieben. Die Ware fällt bei Erreichen eines vorderen Endes des Warenfachs aus dem Warenfach heraus und in eine Ausgabevorrichtung. Ein derartiger Verkaufsautomat ist in der DE 20 2008 017 721 U1 beschrieben. Alternativ kann die Ware auch in einen Warenlift fallen und mittels des Warenlifts zu einer Ausgabevorrichtung transportiert werden.

Bei Verkaufsautomaten besteht zunehmend die Anforderung, für sehr unterschiedliche Warenprodukte einsetzbar zu sein. Somit ergibt sich eine große Variation in den Abmessungen der zu magazinierenden und auszugebenden Waren. Insbesondere bei Waren mit großen Abmessungen, beispielsweise Flaschen oder Getränkekartons mit einer großen Höhe, besteht das Risiko, dass die Ware bei der Ausgabe in einer unerwünschten Weise aufsetzt, verkantet oder einen anderen undefinierten Zustand einnimmt, sodass sie die Ausgabevorrichtung nicht erreicht.

### ZUSAMMENFASSUNG DER ERFINDUNG

Vor diesem Hintergrund liegt der vorliegenden Erfindung die Aufgabe zugrunde, ein verbessertes Warenfach, einen verbesserten Warenautomaten sowie ein verbessertes Verfahren zur Ausgabe einer Ware aus einem Warenfach anzugeben.

Erfindungsgemäß wird diese Aufgabe durch ein Warenfach mit den Merkmalen des Patentanspruchs 1 und/oder durch einen Warenautomaten mit den Merkmalen des Patentanspruches 10 und/oder durch ein Verfahren zur Ausgabe einer Ware aus einem Warenfach mit den Merkmalen des Patentanspruchs 14 gelöst.

### Demgemäß ist vorgesehen:

- Ein Warenfach für einen Warenautomaten, mit einem Warenfachboden, welcher ein vorderes Ende aufweist, das zur Ausgabe von Waren aus dem Warenfach vorgesehen ist, mit einer an dem Warenfachboden vorgesehenen Rampe, welche derart angeordnet und ausgebildet ist, dass die Ware zur Ausgabe aus dem Warenfach auf die Rampe aufschiebbar ist, bevor Erreichen des vorderen Endes des Warenfachbodens von der Rampe kippt und dabei über das vordere Ende des Warenfachbodens kippt.
- Ein Warenautomat, insbesondere Verkaufsautomat, mit zumindest einem erfindungsgemäßen Warenfach.
- Ein Verfahren zur Ausgabe einer Ware aus einem Warenfach, insbesondere aus einem Warenfach eines erfindungsgemäßen Warenautomaten, wobei die Ware auf eine an einem Warenfachboden angeordnete Rampe aufgeschoben wird, bevor Erreichen eines vorderen Endes des Warenfachbodens von der Rampe kippt und dabei über das vordere Ende des Warenfachbodens kippt.

Die der vorliegenden Erfindung zugrunde liegende Idee besteht darin, die Ausrichtung der Ware bei der Ausgabe aus dem Warenfach mittels einer Rampe derart zu beeinflussen, dass die Ware in einer kontrollierten Art und Weise bereits bevor Erreichen eines vorderen Endes des Warenfachbodens kippt und mit der Kippbewegung auch über das vordere Ende des Warenfaches kippt.

Somit benötigt ein Herauskippen aus dem Warenfach deutlich weniger Raum, da der Kippvorgang noch innerhalb des Warenfachs und nicht erst bei Erreichen eines vorderen Endes des Warenfachbodens beginnt. Die Ware tritt, anstatt sich bei dem Herauskippen mit ihrer gesamten Höhe zunächst waagrecht in einen sich bevor dem vorderen Ende des Warenfachs befindlichen Raum zu erstrecken, in einer waagrechten Ausrichtung zunächst nur mit einem Kopfteil in diesen Raum ein, während sich ein Fußteil noch in dem Warenfach befindet. Wenn die Ware mit ihrer gesamten Höhe in den sich bevor dem vorderen Ende des Warenfachs befindlichen Raum eintritt, liegt bereits eine über die Waagrechte hinaus verkippte Ausrichtung der Ware vor, insbesondere eine kopfüber in etwa senkrechte Ausrichtung.

So kann bei hochbauenden Waren, beispielsweise mit einer Höhe größer als ein Zwischenraum bzw. ein Abstand zwischen dem Warenfach und einer Frontscheibe eines Verkaufsautomaten, erfindungsgemäß vermieden werden, dass die Ware bei der Ausgabe zwischen Warenfach und Fronscheibe hängen bleibt.

Insbesondere wird so erfindungsgemäß vermieden, dass die Ware, anstatt einer Übergabe in die Ausgabevorrichtung, mit dem Boden noch auf dem vorderen Ende des Warenfachs stehen bleibt und mit seiner Oberkante an der Frontscheibe anliegt.

Ferner kann bei einem Warenautomaten mit einem Warenlift ein korrektes Eintreten der Ware in eine Liftwanne gewährleistet werden. Insbesondere wird erfindungsgemäß vermieden, dass die Ware, anstatt in die Liftwanne einzutauchen, oben quer auf zwei senkrechten Wänden der Liftwanne aufliegt.

Darüber hinaus gewährleistet die Form einer auf dem Warenfachboden mit einer schiefen Ebene aufbauenden Rampe vorteilhaft, dass bei einer Erschütterung oder bei einem Rütteln des Warenautomaten keine Gefahr besteht, dass ein Produkt nach vorne gerüttelt wird und ohne sachgemäße Betätigung des Warenautomaten in die Warenausgabe fällt.

Unter einer Rampe ist insbesondere eine auf dem Warenfachboden aufbauende Rampe zu verstehen. Beim Aufschieben der in dem Warenfach stehend magazinierten Ware auf die Rampe wird die Ware entsprechend angehoben. Ferner weist eine Rampe eine vorbestimmte Kippstelle auf, an welcher eine darauf aufgeschobene Ware kippt, insbesondere schwerkraftbeschleunigt nach vorne in Richtung des vorderen Endes des Warenfachbodens kippt.

Das Kippen der Ware beginnt daher in einer gegenüber dem Warenfachboden erhöhten Lage. Bei Erreichen des Warenfachbodens während des Kippens weist die Ware durch die Schwerkraftbeschleunigung somit bereits einen gewissen Drall auf. beim Austritt aus dem Warenfach im Bereich des vorderen Endes des Warenfachbodens dreht sich die Ware somit weiter über Kopf. Die Ware tritt dann kopfüber, insbesondere in einer etwa senkrechten Stellung, aus dem Warenfach aus.

In einem Verkaufsautomaten ohne Lift fällt die Ware somit senkrecht in einen zwischen Frontscheibe und Warenfächer vorgesehenen Zwischenraum. Für den Fall, dass der Warenautomat einen Lift aufweist, fällt das Produkt senkrecht in die Liftwanne.

Die Position und Höhe der Rampe wird insbesondere auf die Höhe, Tiefe und die Schwerpunktlage der Ware angepasst. Eine vorbestimmte Kippstelle der Rampe ist damit auf die Art und Gestalt der Ware abstimmbar.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Ausführungsform ist die Rampe in einem Abstand von dem vorderen Ende des Warenfachbodens angeordnet. Vorteilhaft kippt die Ware somit bevor Erreichen des Endes des Warenfachbodens von der Rampe.

Gemäß einer vorteilhaften Ausführungsform sind die Rampe und der Warenfachboden lösbar miteinander gekoppelt. Ferner ist die Rampe verschieblich an dem Warenfachboden anbringbar. Insbesondere ist der Abstand der Rampe zum vorderen Ende des Warenfachbodens frei einstellbar vorgesehen. Vorteilhaft kann somit der Punkt, an welchem die Ware kippt, entsprechend eingestellt und damit auf eine Ware abgestimmt werden.

Gemäß einer Ausführungsform weist der Warenfachboden zur Kopplung mit der Rampe unterbrochene Längsschlitze auf. Die Rampe weist korrespondierende, in die Längsschlitze einführbare Halterungsfortsätze auf. Zusätzlich können an einem vorderen und hinteren Ende der Rampe in Ausnehmungen des Warenfachbodens eingreifende Einsatzfortsätze vorgesehen sein. Somit ist vorteilhaft auf einfache Weise eine verschiebliche Kopplung der Rampe mit dem Warenfachboden realisiert.

Beispielsweise ist die Rampe bei einer Ausführungsform als Biegeteil, insbesondere als keilförmiges Biegeteil, ausgebildet. Insbesondere sind die Halterungsfortsätze dabei mittels Abkanten hergestellt. Die Halterungsfortsätze können seitlich oder mittig an der Rampe angeordnet sein. Insbesondere weisen die Halterungsfortsätze einen den Warenfachboden im montierten Zustand hintergreifenden Hakenfortsatz auf.

Gemäß einer vorteilhaften Ausführungsform ist der Abstand in einem Bereich verstellbar, in welchem er derart auf die Höhe und die Schwerpunktlage einer sich in dem Warenfach befindlichen Ware abstimmbar ist, dass ein Schwerpunkt der Ware während des Kippens das vordere Ende des Warenfachbodens passiert, bevor die Ware eine waagrechte Lage durchläuft. Somit ist vorteilhaft gewährleistet, dass die Ware sich bei dem Herauskippen aus dem Warenfach in erfindungsgemäßer Weise weiter über Kopf dreht.

Gemäß einer vorteilhaften Ausführungsform ist eine Transportvorrichtung vorgesehen, welche eine vorbestimmte Transportrichtung aufweist und mittels welcher die Ware auf die Rampe aufschiebbar ist. Somit ist ein sicherer Ablauf der Warenausgabe gewährleistet, indem die Ware kontrolliert auf die Rampe aufgeschoben wird.

Gemäß einer Ausführungsform weist die Rampe eine Kippkante auf, welche derart ausgebildet und angeordnet ist, dass die Ware in Transportrichtung von der Rampe kippt. Eine Kippkante stellt eine vorteilhafte Realisierung einer definierten Kippstelle dar, da bei Überschreiten der Kippkante der restliche Ausgabevorgang, das heißt das Herauskippen aus dem Warenfach, schwerkraftbeschleunigt ablaufen kann. Somit sind keine weiteren Antriebs- oder Stellmittel zur Ausgabe der Ware aus dem Warenfach notwendig. Beispielsweise ist die Rampe als Biegeteil ausgebildet, wobei insbesondere die Kippkante mittels Abkanten hergestellt ist.

Gemäß einer Ausführungsform ist die Kippkante quer zur Transportrichtung ausgerichtet. Somit ist eine einfache Realisierung der Sicherstellung des Kippens der Ware in Transportrichtung bereitgestellt, da die Ware so bei Überschreiten der Kippkante schwerkraftbeschleunigt in Transportrichtung kippt.

Gemäß einer Ausführungsform weist das vordere Ende des Warenfachbodens eine Abschlusskante auf, die quer zur Transportrichtung ausgerichtet ist. Vorteilhaft kann die Ware so mit ihrem durch das Kippen von der Rampe aufgenommenen Drall auch direkt die Abschlusskante durch weiteres kippen überwinden. Am Ende kippt die Ware daher kopfüber aus dem Warenfach heraus. Vorzugsweise verläuft die Abschlusskante dazu parallel zu einer Momentanpolachse der Kippbewegung, insbesondere wenn die Ware in Transportrichtung nach vorne kippt.

Gemäß einer Ausführungsform eines Warenautomaten weist dieser eine Frontabdeckung, insbesondere eine Frontscheibe, und eine Ausgabevorrichtung auf. Das Warenfach ist dabei hinter der Frontabdeckung angeordnet. Zwischen der Frontabdeckung und dem Warenfach ist ein Zwischenraum vorgesehen, durch welchen eine aus dem Warenfach ausgegebene Ware in die Ausgabevorrichtung übergebbar ist. Die Größe des Zwischenraumes ist insbesondere durch den Abstand zwischen Warenfach und Frontabdeckung gekennzeichnet. Vorteilhaft kann dieser Zwischenraum erfindungsgemäß kleiner ausfallen oder es können größere Waren, insbesondere Waren mit hochbauenden Verpackungen, wie beispielsweise Getränkekartons oder hohe PET-Flaschen, funktionssicher damit ausgegeben werden.

Gemäß einer Ausführungsform weist der Zwischenraum eine Größe auf, die geringer als die nutzbare Höhe des Warenfachs ausgebildet ist. Somit ist die Größe des Zwischenraums kleiner als die maximale Höhe von in dem Warenfach magazinierbaren Waren vorgesehen. Durch die erfindungsgemäße Ausbildung des Warenfachs ist dabei gewährleistet, dass die Ware bei der Ausgabe aus dem Warenfach funktionssicher durch den Zwischenraum hindurch in die Ausgabevorrichtung übergebbar ist. Insbesondere kann eine Ware durch das Kippen über Kopf, vorzugsweise im Wesentlichen senkrecht, in den Zwischenraum ausgegeben werden und so ungehindert in die Ausgabevorrichtung fallen.

Gemäß einer Ausführungsform ist im Bereich des Zwischenraums ein Warenlift angeordnet, der eine Liftwanne aufweist und dazu ausgelegt ist, die Ware zur Übergabe aus dem Warenfach in die Ausgabevorrichtung in der Liftwanne aufzunehmen. Insbesondere weist die Liftwanne dabei eine Länge oder Breite auf, die geringer als die nutzbare Höhe des Warenfachs und damit geringer als die maximale Höhe von in dem Warenfach magazinierbaren Waren ausgebildet ist. Erfindungsgemäß ist durch die Ausbildung des Warenfachs mit einer Rampe sichergestellt, dass die Ware bei der Ausgabe aus dem Warenfach funktionssicher in die Liftwanne übergeben wird. Insbesondere kann eine Ware durch das Kippen über Kopf im Wesentlichen senkrecht in die Liftwanne übergeben werden.

Gemäß einer bevorzugten Ausführungsform eines Verfahrens zur Ausgabe einer Ware aus einem Warenfach tritt die Ware bei dem Herauskippen kopfüber in einen zwischen einer Frontabdeckung und dem Warenfach vorgesehenen Zwischenraum oder in eine Liftwanne eines Warenlifts ein. Unter einem kopfüber Eintreten ist dabei ein Eintreten in einer durch das Kippen um mehr als 90° gedrehten, insbesondere im Wesentlichen senkrechten, Ausrichtung zu verstehen.

Die obigen Ausgestaltungen und Weiterbildungen lassen sich, sofern sinnvoll, beliebig miteinander kombinieren. Insbesondere sind Merkmale des Warenfachs, des Warenautomaten und des Verfahrens zum Betreiben, sofern sinnvoll, aufeinander übertragbar. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine auf einem Warenfachboden eines Warenfachs angeordnete Rampe;
- Fig. 2: eine perspektivische Längsschnittansicht eines Warenfachs mit einer Rampe gemäß Fig. 1;
- Fig. 3: eine perspektivische Ansicht eines Warenfachs mit einer Rampe gemäß einer weiteren Ausführungsform;
- Fig. 4: eine Längsschnittansicht eines Warenfachs mit einer Rampe gemäß Fig. 3;
- Fig. 5: eine schematische Darstellung eines Ausschnitts eines Verkaufsautomaten mit einem Warenfach;
- Fig. 6A-6D: einen Bewegungsablauf beim Ausgeben einer Ware aus einem Warenfach eines Verkaufsautomaten;
- Fig. 7: einen Warenautomaten mit Warenlift.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Fig. 1 zeigt eine auf einem Warenfachboden 2 eines Warenfachs 1 angeordnete Rampe 4.

Die Rampe 4 ist bevor einem vorderen Ende 3 des Warenfachbodens 2 angeordnet. Die Rampe 4 ist ferner derart ausgebildet, dass eine darauf aufgeschobene Ware in Richtung des vorderen Endes 3 des Warenfachbodens 2 kippt. Somit kippt eine darauf aufgeschobene Ware bevor Erreichen des vorderen Endes 3 von der Rampe 4 und kippt dabei auch über das vordere Ende 3.

Die Rampe 4 baut auf dem Warenfachboden 2 in die Höhe auf. Beim Aufschieben einer Ware auf die Rampe 4 wird die Ware daher entsprechend angehoben. Ferner weist die Rampe 4 einen höchsten Punkt auf, der eine vorbestimmte Kippstelle darstellt. Eine auf die Rampe 4 aufgeschobene Ware kippt bei Überschreiten dieses höchsten Punkts somit schwerkraftbeschleunigt von der Rampe 4.

Das Kippen der Ware beginnt daher an einer gegenüber dem Warenfachboden 2 erhöhten Position. Ferner beginnt das Kippen in einer gegenüber dem Ende 3 des Warenfachbodens 2 zurückversetzten Position.

Fig. 2 zeigt eine perspektivische Längsschnittansicht eines Warenfachs mit einer Rampe gemäß Fig. 1.

In der dargestellten Ausführungsform weist das Warenfach 1 mehrere Magazine 12 auf. Die Magazine 12 sind durch Seitenwände 19 voneinander abgetrennt.

Das in der dargestellten Schnittebene verlaufende Magazin 12 weist einen Warenboden 2 auf, auf welchem eine Rampe 4 vorgesehen ist, wie in Bezug auf Fig. 1 erläutert.

Das Warenfach 1 ist zum Einsatz in einem Verkaufsautomaten vorgesehen. In den Magazinen 12 des Warenfachs 1 zu magazinierende Waren können darin entlang der Transportrichtung in Reihen stehend aufgereiht sein.

Das Warenfach 1 weist eine Transportvorrichtung 8 in Form von auf Zahnriemen 14 laufenden Produktschiebern 13 auf. Alternativ zu Zahnriemen können auch Spindeltriebe vorgesehen sein. Die Transportvorrichtung 8 befördert in den Magazinen 12 magazinierte Waren in einer entlang der Zahnriemen 14 ausgerichteten Transportrichtung 9. Die Transportvorrichtung 8 ist dazu ausgelegt, die Waren in Richtung des Endes 3 des Warenfachbodens 2 zu transportieren. Beim Transport der Waren wird somit eine vorderste Ware eines Magazins 12 auf die Rampe 4 aufgeschoben.

Fig. 3 zeigt eine perspektivische Ansicht eines Warenfachs 1 mit einer Rampe 4 gemäß einer weiteren Ausführungsform. Im Unterschied zur Ausführungsform gemäß Fig. 2 ist die Rampe 4 hier als keilförmiges Biegeteil ausgebildet.

Der Warenfachboden 2 weist Einsatzlöcher 15 zum Einsetzen von an einem vorderen und hinteren Ende der Rampe 4 jeweils vorgesehenen Einsatzfortsätzen 16 auf.

Ferner sind im Warenfachboden 2 längsschlitzartige Ausnehmungen 6 vorgesehen, welche zum Eingriff eines Halteteils 7 der Rampe 4 vorgesehen sind.

Fig. 4 zeigt eine Längsschnittansicht eines Warenfachs mit einer Rampe gemäß Fig. 3.

In dieser Ansicht gut erkennbar weist die als Biegeteil ausgebildete Rampe 4 eine Kippkante 10 auf, welche mittels Abkanten hergestellt ist.

Ebenfalls mittels Abkanten ist der Halteteil 7 ausgebildet. Dieser weist einen Hakenfortsatz 17 auf, welcher lösbar in die längsschlitzartigen Ausnehmungen 6 eingreift und dabei den Warenfachboden 2 hintergreift.

Die Rampe 4 ist in die unterschiedlichen Einsatzlöcher 15 und längsschlitzartigen Ausnehmungen 6 einsetzbar und somit lösbar und in Transportrichtung 9 verschieblich an dem Warenfachboden 2 angebracht.

In der dargestellten Ausführungsform ist die Rampe 4 in einem Abstand 5 von dem vorderen Ende 3 des Warenfachs an dem Warenfachboden 2 angeordnet. Der Abstand 5 kann durch verschieben der Rampe 4 entlang der Transportrichtung 9 eingestellt bzw. an die Höhe und Schwerpunktlage einer Ware angepasst werden.

Fig. 5 zeigt eine schematische Darstellung eines Ausschnitts eines als Verkaufsautomat ausgebildeten Warenautomaten 20 mit einem Warenfach 1.

Der Verkaufsautomat 20 weist eine Frontblende 21 in Form einer transparenten Frontscheibe sowie eine Ausgabevorrichtung 22 auf.

Zwischen dem Warenfach 1 und der Frontblende 21 ist ein Zwischenraum 23 vorgesehen. Die Größe des Zwischenraums 23 entspricht einem zwischen der Frontscheibe 21 und dem vorderen Ende 3 des Warenfachbodens vorgesehenen Abstand.

Die Ausgabevorrichtung 22 weist eine Ausgabeklappe 26 sowie eine Ausgabewanne 27 auf, aus welcher eine aus dem Warenfach ausgegebene Ware entnehmbar ist.

Im Betrieb des Automaten wird zur Ausgabe eine Ware auf die Rampe 4 des Warenfachs 1 aufgeschoben und kippt dann von der Rampe 4 über das vordere Ende 3 des Warenfachbodens kopfüber in den Zwischenraum 23. Sodann fällt die Ware in die Ausgabewanne 27 und kann durch Öffnen der Ausgabeklappe 26 entnommen werden.

Die Fig. 6A-6D zeigen einen Bewegungsablauf beim Ausgeben einer Ware aus einem Warenfach 1 eines Verkaufsautomaten.

Fig. 6A zeigt eine auf dem Warenfachboden 2 eines Warenfachs stehende Ware 18. Hinter der dargestellten Ware 18 können eine Reihe von weiteren Waren angeordnet sein, welche zu besseren Übersichtlichkeit nicht dargestellt sind.

Die Ware 18 weist eine Höhe auf, welche größer als ein zwischen einer Frontscheibe 21 des Verkaufsautomaten 20 und einem vorderen Ende 3 des Warenfachbodens 2 vorgesehener Zwischenraum 23 ausgebildet ist.

Zur Ausgabe der Ware 18 aus dem Verkaufsautomaten 20 wird die Ware 18 auf die Rampe 4 des Warenfachs 1 aufgeschoben. Bei Erreichen einer vorbestimmten Kippstelle der Rampe 4 kippt die Ware 18 von der Rampe 4.

Fig. 6B zeigt die Ware 18 in einem von der Rampe 4 gekippten Zustand. Die Ware 18 kippt dabei nach vorne in Richtung der Frontscheibe 21 über das vordere Ende 3 des Warenfachbodens 2.

Aufgrund dessen, dass die Rampe 4 in einem Abstand von dem vorderen Ende 3 des Warenfachbodens 2 angeordnet ist, gerät die Ware 18 während des Kippens mit ihrem Kopfende nicht in Anlage mit der Frontscheibe 21. Stattdessen ist der Kippvorgang zwischen dem Kopfende der Ware und der Frontscheibe 21 vorzugsweise berührungsfrei.

Des Weiteren ist der Abstand 5 zwischen Rampe 4 und dem vorderen Ende des Warenfachbodens 2 derart bemessen, dass ein Schwerpunk S der Ware 18 das vordere Ende 3 des Warenfachbodens 2 passiert, bevor die Ware 18 eine waagrechte Lage durchläuft. Somit kippt die Ware 18 bei Erreichen einer waagrechten Lage weiter und kippt so in einen Kippwinkel von >90°.

Fig. 6C zeigt die Ware 18 während sie über das vordere Ende 3 des Warenfachbodens 2 kippt. In der dargestellten Situation hat sich die Ware 18 bereits um mehr als 90° gedreht und taucht somit kopfüber in den Zwischenraum 23 ein.

Ein Fußteil der Ware 18 stützt sich in diesem Zustand noch am vorderen Ende 3 des Warenfachbodens ab. Dies gibt der schwerkraftbeschleunigten Ware 18 noch einen gewissen Drall mit, um sich weiter kopfüber in eine senkrechte Stellung zu drehen.

Fig. 6D zeigt die Ware 18 in einer vollständig in den Zwischenraum 23 eingetauchten Stellung. Die Ware 18 befindet sich hier im freien Fall senkrecht kopfüber innerhalb des zwischen der Frontscheibe 21 und dem vorderen Ende 3 des Warenfachbodens 2 vorgesehenen Zwischenraums 23. In diesem Zustand benötigt die Ware 18 nur einen geringen Querschnitt des Zwischenraums und kann somit funktionssicher entweder in eine Ausgabewanne 26 einer Ausgabevorrichtung 22 gemäß Fig. 5 oder in eine Liftwanne 25 eines Warenlifts 24 hineinfallen.

Fig. 7 zeigt einen als Verkaufsautomat ausgebildeten Warenautomaten 20 mit einem Warenlift 24.

Der Warenautomat 20 weist ein Warenfach 1 und eine Frontscheibe 21 auf. Der Warenlift 24 ist in einem Zwischenraum 23 zwischen Frontscheibe 21 und Warenfach 1 angeordnet.

Der Warenlift 24 weist eine Liftwanne 25 zur Aufnahme einer Ware 18 auf. Eine Breite 28 der Liftwanne 25 ist dabei kleiner als die Höhe der Ware 18 vorgesehen.

Mit dem durch die Ausbildung des Warenfachs 1 bewirkten Bewegungsablauf, wie in den Figuren 6A bis 6D dargestellt, taucht die Ware 18 kopfüber im Wesentlichen senkrecht in die Liftwanne 25 ein. Somit wird eine sichere Aufnahme der Ware gewährleistet.

Der Warenlift 24 kann die Ware 18 anschließend zu einer hier nicht dargestellten Ausgabevorrichtung transportieren, wo sie entnommen werden kann.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: Warenfach
- 2: Warenfachboden
- 3: vorderes Ende
- 4: Rampe
- 5: Abstand
- 6: Längsschlitze
- 7: Halterungsfortsätze
- 8: Transportvorrichtung
- 9: Transportrichtung
- 10: Kippkante
- 11: Abschlusskante
- 12: Magazine
- 13: Produktschieber
- 14: Zahnriemen
- 15: Einsatzloch
- 16: Einsatzfortsatz
- 17: Hakenfortsatz
- 18: Ware
- 19: Seitenwand
- 20: Warenautomat bzw. Verkaufsautomat
- 21: Frontblende
- 22: Ausgabevorrichtung
- 23: Zwischenraum
- 24: Warenlift
- 25: Liftwanne
- 26: Ausgabeklappe
- 27: Ausgabewanne
- 28: Breite

## Patentansprüche

1. Warenfach (1) für einen Warenautomaten,
mit einem Warenfachboden (2), welcher ein vorderes Ende (3) aufweist, das zur Ausgabe von Waren aus dem Warenfach (1) vorgesehen ist,
mit einer an dem Warenfachboden (2) vorgesehenen Rampe (4), welche derart angeordnet und ausgebildet ist, dass die Ware zur Ausgabe aus dem Warenfach (1) auf die Rampe (4) aufschiebbar ist, bevor Erreichen des vorderen Endes (3) des Warenfachbodens von der Rampe (4) kippt und dabei über das vordere Ende (3) des Warenfachbodens (2) kippt.

2. Warenfach nach Anspruch 1,
**dadurch gekennzeichnet,**
**dass** die Rampe (4) in einem Abstand (5) von dem vorderen Ende (3) des Warenfachbodens (2) angeordnet ist.

3. Warenfach nach Anspruch 1 oder 2,
**dadurch gekennzeichnet,**
**dass** die Rampe (4) und der Warenfachboden (2) lösbar miteinander gekoppelt sind und die Rampe (4) verschieblich an dem Warenfachboden (2) anbringbar ist.

4. Warenfach nach Anspruch 3,
**dadurch gekennzeichnet,**
**dass** der Warenfachboden (2) zur Kopplung mit der Rampe (4) unterbrochene Längsschlitze (6) aufweist und die Rampe (4) korrespondierende in die Längsschlitze (6) einführbare Halterungsfortsätze (7) aufweist.

5. Warenfach nach Anspruch 3 oder 4,
**dadurch gekennzeichnet,**
**dass** der Abstand (5) in einem Bereich verstellbar ist, in welchem er derart auf die Höhe und die Schwerpunktlage einer sich in dem Warenfach befindlichen Ware abstimmbar ist, dass ein Schwerpunkt (S) der Ware während des Kippens das vordere Ende (3) des Warenfachbodens (2) passiert, bevor die Ware eine waagrechte Lage durchläuft.

6. Warenfach nach einem der vorstehenden Ansprüche,
**dadurch gekennzeichnet,**
**dass** eine Transportvorrichtung (8) vorgesehen ist, welche eine vorbestimmte Transportrichtung (9) aufweist und mittels welcher die Ware auf die Rampe (4) aufschiebbar ist.

7. Warenfach nach einem der vorstehenden Ansprüche,
**dadurch gekennzeichnet,**
**dass** die Rampe (4) eine Kippkante (10) aufweist, welche derart ausgebildet und angeordnet ist, dass die Ware in Transportrichtung (9) von der Rampe kippt.

8. Warenfach nach Anspruch 7,
**dadurch gekennzeichnet,**
**dass** die Kippkante (10) quer zur Transportrichtung (9) ausgerichtet ist.

9. Warenfach nach einem der Ansprüche 6 bis 8,
**dadurch gekennzeichnet,**
**dass** das vordere Ende (3) des Warenfachbodens eine Abschlusskante (11) aufweist, die quer zur Transportrichtung (9) ausgerichtet ist.

10. Warenautomat(20), insbesondere Verkaufsautomat,
mit zumindest einem Warenfach (1) gemäß einem der vorstehenden Ansprüche.

11. Warenautomat nach Anspruch 10,
**dadurch gekennzeichnet,**
**dass** der Warenautomat eine Frontabdeckung (21), insbesondere eine Frontscheibe, und eine Ausgabevorrichtung (22) aufweist, wobei das Warenfach (1) hinter der Frontabdeckung (21) angeordnet ist und wobei zwischen der Frontabdeckung (21) und dem Warenfach (1) ein Zwischenraum (23) vorgesehen ist, durch welchen eine aus dem Warenfach (1) ausgegebene Ware in die Ausgabevorrichtung (22) übergebbar ist.

12. Warenautomat nach Anspruch 11
**dadurch gekennzeichnet,**
**dass** der Zwischenraum (23) eine Größe aufweist, die geringer als eine nutzbare Höhe des Warenfachs (1) ausgebildet ist.

13. Warenautomat nach Anspruch 11 oder 12
**dadurch gekennzeichnet,**
**dass** im Bereich des Zwischenraums (23) ein Warenlift (24) angeordnet ist, der eine Liftwanne (25) aufweist und dazu ausgelegt ist, die Ware zur Übergabe aus dem Warenfach (1) in die Ausgabevorrichtung (22) in der Liftwanne (25) aufzunehmen.

14. Verfahren zur Ausgabe einer Ware aus einem Warenfach, insbesondere aus einem Warenfach eines Warenautomaten nach einem der vorstehenden Ansprüche 10 bis 13, wobei die Ware auf eine an einem Warenfachboden (2) angeordnete Rampe (4) aufgeschoben wird, bevor Erreichen eines vorderen Endes (3) des Warenfachbodens (2) von der Rampe (4)kippt und dabei über das vordere Ende (3) des Warenfachbodens (2) kippt.

15. Verfahren nach Anspruch 14
**dadurch gekennzeichnet,**
**dass** die Ware bei dem Herauskippen kopfüber in einen zwischen einer Frontabdeckung (21) und dem Warenfach (1) vorgesehenen Zwischenraum (23) oder in eine Liftwanne (25) eines Warenlifts (24) eintritt.

## Claims

1. Product shelf (1) for a product dispensing machine, comprising a product shelf base (2) which has a front end (3) which is provided for outputting products from the product shelf (1),
comprising a ramp (4) which is provided on the product shelf base (2) and which is arranged and formed in such a way that the product to be outputted from the product shelf (1) can be slid onto the ramp (4), tips off the ramp (4) before reaching the front end (3) of the product shelf base, and thus tips over the front end (3) of the product shelf base (2).

2. Product shelf according to claim 1,
**characterised in that**
the ramp (4) is arranged at a distance (5) from the front end (3) of the product shelf base (2).

3. Product shelf according to either claim 1 or claim 2,
**characterised in that** the ramp (4) and the product shelf base (2) are detachably coupled to one another and the ramp (4) can be attached to the product shelf base (2) displaceably.

4. Product shelf according to claim 3,
**characterised in that**
the product shelf base (2) has interrupted longitudinal slits (6) for coupling to the ramp (4), and the ramp (4) has corresponding mounting projections (7) introducible into the longitudinal slits (6).

5. Product shelf according to either claim 3 or claim 4,
**characterised in that**
the distance (5) is adjustable in a range in which it can be adapted to the height and centre of gravity of a product located in the product shelf in such a way that during tipping a centre of gravity (S) of the product passes the front end (3) of the product shelf base (2) before the product passes through a horizontal position.

6. Product shelf according to any of the preceding claims,
**characterised in that**
a transport device (8) is provided, which has a predetermined transport direction (9) and by means of which the product can be slid onto the ramp (4).

7. Product shelf according to any of the preceding claims,
**characterised in that** the ramp (4) has a tipping edge (10) which is formed and arranged in such a way that the product tips off the ramp in the transport direction (9).

8. Product shelf according to claim 7,
**characterised in that**
the tipping edge (10) is orientated transverse to the transport direction (9).

9. Product shelf according to any of claims 6 to 8,
**characterised in that**
the front end (3) of the product shelf base has a terminating edge (11) orientated transverse to the transport direction (9).

10. Product dispending machine (20), in particular a vending machine,
comprising at least one product shelf (1) according to any of the preceding claims.

11. Product dispensing machine according to claim 10,
**characterised in that**
the product dispensing machine has a front cover (21), in particular a front pane, and an output device (22), the product shelf (1) being arranged behind the front cover (21), and a gap (23), through which a product outputted from the product shelf (1) can be passed into the output device (22), being provided between the front cover (21) and the product shelf (1).

12. Product dispensing machine according to claim 11,
**characterised in that**
the gap (23) is of a size formed smaller than a usable height of the product shelf (1).

13. Product dispensing machine according to either claim 11 or claim 12,
**characterised in that**
a product lift (24) is arranged in the region of the gap (23), has a lifting tray (25), and is configured to receive in the lifting tray (25) the product to be passed from the product shelf (1) into the output device (22).

14. Method for outputting a product from a product shelf, in particular from a product shelf of a product dispensing machine according to any of preceding claims 10 to 13, wherein the product is slid onto a ramp (4) arranged on a product shelf base (2), tips off the ramp (4) before reaching a front end (3) of the product shelf base (2), and thereupon tips over the front end (3) of the product shelf base (2).

15. Method according to claim 14,
**characterised in that**
when tipped out the product enters a gap (23) provided between a front cover (21) and the product shelf (1) headfirst or enters a lifting tray (25) of a product lift (24) headfirst.

## Revendications

1. Compartiment à marchandises (1) pour un automate à marchandises,
comprenant un fond de compartiment à marchandises (2), qui comporte une extrémité avant (3), qui est prévue pour la distribution de marchandises depuis le compartiment à marchandises (1),
comprenant une rampe (4) prévue sur le fond de compartiment à marchandises (2), laquelle est disposée et conçue de telle manière que la marchandise peut être poussée sur la rampe (4) pour la distribution depuis le compartiment à marchandises (1), bascule de la rampe (4) avant d'atteindre l'extrémité avant (3) du fond de compartiment à marchandises et bascule ainsi par-dessus l'extrémité avant (3) du fond de compartiment à marchandises (2).

2. Compartiment à marchandises selon la revendication 1,
**caractérisé en ce que**
la rampe (4) est disposée à une distance (5) de l'extrémité avant (3) du fond de compartiment à marchandises (2).

3. Compartiment à marchandises selon la revendication 1 ou 2,
**caractérisé en ce que**
la rampe (4) et le fond de compartiment à marchandises (2) sont couplés l'un à l'autre de manière libérable et la rampe (4) peut être installée mobile sur le fond de compartiment à marchandises (2).

4. Compartiment à marchandises selon la revendication 3,
**caractérisé en ce que**
le fond de compartiment à marchandises (2) comporte des fentes longitudinales (6) interrompues pour le couplage à la rampe (4) et la rampe (4) comporte des saillies de fixation (7) correspondantes pouvant être introduites dans les fentes longitudinales (6).

5. Compartiment à marchandises selon la revendication 3 ou 4,
**caractérisé en ce que**
la distance (5) peut être réglée dans une plage, dans laquelle elle peut être adaptée de telle manière à la hauteur et à la position du centre de gravité d'une marchandise se trouvant dans le compartiment à marchandises, qu'un centre de gravité (S) de la marchandise franchit, pendant le basculement, l'extrémité avant (3) du fond de compartiment à marchandises (2) avant que la marchandise passe par une position horizontale.

6. Compartiment à marchandises selon l'une des revendications précédentes,
**caractérisé en ce que**
un dispositif de transport (8), qui comporte une direction de transport (9) prédéfinie et au moyen duquel la marchandise peut être poussée sur la rampe (4), est prévu.

7. Compartiment à marchandises selon l'une des revendications précédentes,
**caractérisé en ce que**
la rampe (4) comporte un bord de basculement (10), qui est conçu et disposé de telle manière que la marchandise bascule de la rampe dans la direction de transport (9).

8. Compartiment à marchandises selon la revendication 7,
**caractérisé en ce que**
le bord de basculement (10) est orienté transversalement à la direction de transport (9).

9. Compartiment à marchandises selon l'une des revendications 6 à 8,
**caractérisé en ce que**
l'extrémité avant (3) du fond de compartiment à marchandises comporte un bord d'extrémité (11), qui est orienté transversalement à la direction de transport (9).

10. Automate à marchandises (20), en particulier distributeur automatique,
comprenant au moins un compartiment à marchandises (1) selon l'une des revendications précédentes.

11. Automate à marchandises selon la revendication 10,
**caractérisé en ce que**
l'automate à marchandises comporte un panneau avant (21), en particulier une vitre avant, et un dispositif de distribution (22), le compartiment à marchandises (1) étant disposé derrière le panneau avant (21) et un espace intermédiaire (23), à travers lequel une marchandise distribuée depuis le compartiment à marchandises (1) peut être transférée dans le dispositif de distribution (22), étant prévu entre le panneau avant (21) et le compartiment à marchandises (1).

12. Automate à marchandises selon la revendication 11,
**caractérisé en ce que**
l'espace intermédiaire (23) présente une dimension qui est réalisée inférieure à une hauteur utile du compartiment à marchandises (1).

13. Automate à marchandises selon la revendication 11 ou 12,
**caractérisé en ce que**
un dispositif de levage de marchandises (24) est disposé dans la zone de l'espace intermédiaire (23), ledit dispositif de levage de marchandises comportant un bac de levage (25) et étant conçu pour recevoir la marchandise dans le bac de levage (25) pour le transfert du compartiment à marchandises (1) au dispositif de distribution (22).

14. Procédé de distribution d'une marchandise depuis un compartiment à marchandises, en particulier depuis un compartiment à marchandises d'un automate à marchandises selon l'une des revendications précédentes 10 à 13, la marchandise étant poussée sur une rampe (4) disposée sur un fond de compartiment à marchandises (2), basculant de la rampe (4) avant d'atteindre une extrémité avant (3) du fond de compartiment à marchandises (2) et basculant ainsi par-dessus l'extrémité avant (3) du fond de compartiment à marchandises (2).

15. Procédé selon la revendication 14,
**caractérisé en ce que**,
la marchandise, lors du basculement, pénètre la tête la première dans un espace intermédiaire (23) prévu entre un panneau avant (21) et le compartiment à marchandises (1) ou dans un bac de levage (25) d'un dispositif de levage de marchandises (24).
